# DEMANDE DE BREVET EUROPEEN

(11) **EP 1 133 947 A1**
(43) Date de publication de la demande: **19.09.2001**
(21) Numéro de dépôt: 01460004.3
(22) Date de dépôt: 18.01.2001
(51) Int. Cl.: A47K 13/22

(54) **Dispositif hygiénique permettant de disposer du papier toilette ordinaire (en rouleau) sur un abattant ou lunette de toilette**

(30) Priorité: 20.01.2000 FR 0000727
(71) Demandeur: Michel, Alain, 35230 Noyal Chatillon Sur Seiche (FR)
(72) Inventeur: Michel, Alain, 35230 Noyal Chatillon Sur Seiche (FR)

(57) **Abrégé**

Dispositif hygiénique permettant de disposer du papier toilette ordinaire (en rouleau) sur un abattant ou lunette de toilette.

L'invention concerne un dispositif accessoire ou monté d'origine sur les abattants (lunettes) de cuvette de toilette assurant la propreté et l'hygiène à l'utilisateur.
Le dispositif selon l'invention utilise du papier ordinaire en rouleau économique et courant et permet de disposer le papier aisément sur l'abattant. De plus, il peut être le distributeur unique de papier dans les toilettes.

Il est constitué d'un distributeur (1) de papier hygiénique en rouleau, fixé sur un côté de l'abattant ou de la cuvette, qui permet de recouvrir le pourtour de cet abattant de papier grâce a des passants en forme d'équerres (2 et 3).

Le dispositif est particulièrement destiné aux toilettes de collectivités.

## Description

L'invention concerne un dispositif pour disposer du papier hygiénique en rouleau, autour d'un abattant ou lunette de toilette pour une protection hygiénique de l'utilisateur,

De nombreuses personnes mettent elles-mêmes du papier sur la cuvette, ce qui n'est pas très facile ni pratique. D'autres systèmes assurent cette protection mais nécessitent des papiers de formes spéciales ou des dispositifs mécaniques ou électriques plus onéreux.

Le dispositif selon l'invention utilise du papier ordinaire en rouleau économique et courant et permet de disposer le papier aisément sur la lunette. De plus, il peut être-le distributeur de papier unique dans les toilettes, ce qui fait un seul appareil à approvisionner en papier.

Le dispositif comporte selon une première caractéristique un réceptacle de rouleau de papier fixé sur le côté de l'abattant ou de la cuvette. Ce réceptacle est positionné en biais par rapport à l'axe médian de l'abattant, ce qui permet de tirer le papier vers l'avant et au centre et de le glisser sous un passant constitué d'une équerre puis de le tirer vers l'autre côté pour le glisser sous un autre passant, également constitué d'une équerre, et de le ramener vers le réceptacle. La lunette de toilette se trouve ainsi recouverte par une bande de papier formant un triangle préservant l'utilisateur.

Les dessins annexés illustrent l'invention :

La figure 1 représente le dispositif de l'invention

vu de dessus avec le papier hygiénique disposé comme expliqué précédemment.

La figure 2 représente le dispositif vu du côté comportant le réceptacle à rouleau de papier.

La figure 3 représente le dispositif avant utilisation, vu de dessus.

En référence à ces dessins, le dispositif comporte un réceptacle (1) à rouleau de papier protégé des projections humides par un capot(4). Ce capot est surélevé par rapport à la lunette pour permettre la saisie du papier et fait également office de coupe-papier après utilisation. Il comporte également une équerre(2)fixée à l'avant de l'abattant et une autre (3) fixée en'biais sur le côté opposé au réceptacle de papier. Ces deux équerres sont 3 à 4 cm plus longues que la largeur du papier standard et peuvent être de section arrondie pour un meilleur glissement du papier. Lorsqu'on relève l'abattant, un ressort (5) maintient le papier pour éviter qu'il retombe dans le réceptacle.

Selon les modes de réalisation, le réceptacle distributeur de papier et les passants en équerre peuvent être intégrés d'origine à l'abattant ou bien fournis en accessoires à fixer aux abattants ou aux cuvettes.

Le dispositif selon l'invention est particulièrement destiné aux toilettes publiques (restaurants, hôtels, collectivités,...).

## Revendications

1. Dispositif hygiénique pour abattant ou lunette de toilette caractérisé en ce qu'il comporté un réceptacle de papier hygiénique ordinaire en rouleau (1)fixé sur un côté de l'abattant ou un côté de la cuvette, et des passants en forme d'équerres (2 et 3), fixés à l'abattant, permettant à l'utilisateur de disposer le papier sur le pourtour de l'abattant en le tirant et en le glissant sous les passants.

2. Dispositif selon la revendication 1 caractérisé en ce qu'un passant(2)est fixé à l'avant de l'abattant.

3. Dispositif selon la revendication 1 caractérisé en ce qu'un passant (3) est fixé en biais sur l'abattant du côté opposé au réceptacle de papier.

4. Dispositif selon la revendication 1 caractérisé en ce que le réceptacle de papier est protégé des projections humides par un capot(4).

5. Dispositif selon la revendication 1 caractérisé en ce que le réceptacle comporte un ressort(5) maintenant le papier lorsqu'on relève l'abattant.
